# EUROPÄISCHE PATENTSCHRIFT

(11) **EP 0 276 824 B1**
(45) Veröffentlichungstag und Bekanntmachung des Hinweises auf die Patenterteilung: **09.12.1992**
(21) Anmeldenummer: 88101147.2
(22) Anmeldetag: 27.01.1988
(51) Int. Cl.: D06N 7/00

(54) **Verfahren zur Herstellung einer Polsterelement-Warenbahn für Kunstrasen**
Process for the production of a continuous material having padded elements for sports fields
Procédé de fabrication d'une bande de feuille avec des éléments rembourrés d'un terrain de sport

(30) Priorität: 29.01.1987 DE 3702575; 02.09.1987 DE 3729267
(43) Veröffentlichungstag der Anmeldung: 03.08.1988
(73) Patentinhaber: Forbo-Poligras GmbH, 37520 Osterode (DE)
(72) Erfinder: Friedrich, Hans-Joachim, D-7151 Auenwald 1 (DE)
(74) Vertreter: Hoeger, Stellrecht & Partner

(56) Entgegenhaltungen:
- DE-A- 1 933 180
- US-A- 3 630 802
- US-A- 4 089 724
- PATENT ABSTRACTS OF JAPAN, Band 10, Nr. 146 (M-482)[2203], 28. Mai 1986; & JP-A-61 2544 (YASUYUKI MATSUSHITA) 08-01-1986

## Beschreibung

Die Erfindung betrifft eine Verfahren zur Herstellung einer Polsterelement-Warenbahn für Kunstrasen, bei dem aus einem Kunststoffmaterial Kunststoffanhäufungen erzeugt und auf einer Trägerbahn abgelegt werden, worauf die Kunststoffanhäufungen wärmebehandelt und in rasterförmig angeordnete elastomere Polsterelemente umgewandelt sowie dabei mit der Trägerbahn fest verbunden werden.

Derartige elastomere Polsterelemente sind für die Tritteigenschaften von Kunstrasen, welche der Sportausübung dienen, bedeutsam. Aus der DE-A-20 51 108 ist es bekannt, eine Kunststoffrasenbahn mit einer elastomeren Rückenbeschichtungsmasse zu versehen, welche die Unterseite der Kunststoffrasenbahn jedoch nicht vollständig bedeckt, so daß zwischen den durch die textile Struktur der Rückseite der Kunststoffrasenbahn hervorgerufenen und mit der elastomeren Rückenbeschichtungsmasse versehenen Erhebungen der Rasenbahn Öffnungen verbleiben, durch die auf der Oberseite des Kunststoffrasens anfallendes Wasser, insbesondere Regenwasser, durch den Kunststoffrasen nach unten abfließen kann. Die Herstellung dieser partiellen, elastischen Rückenbeschichtung ist jedoch relativ kompliziert, weil zum einen die auf die textile Struktur des Kunststoffrasens zurückzuführenden, rückseitigen Erhebungen nicht sehr ausgeprägt sind und zum anderen beim Auftragen der Rückenbeschichtungsmasse darauf geachtet werden muß, daß der Kunststoffrasen hinreichend wasserdurchlässig bleibt. Diese Problematik hat zur Folge, daß die elastischen Polsterelemente dieser bekannten Kunststoffrasenbahn ein verhältnismäßig kleines Volumen aufweisen und infolgedessen die trittelastischen Eigenschaften des Kunststoffrasens nicht so stark verbessern, wie dies an sich wünschenswert wäre.

Deshalb ging man zur Erzielung einer größeren Trittelastizität dazu über, unter dem eigentlichen Kunststoffrasen eine mit letzterem gegebenenfalls fest verbundene Unterlagswarenbahn zu verlegen, welche eine von elastomeren Polsterelementen gebildete Netzstruktur aufweist (siehe gleichfalls DE-A-20 51 108 sowie DE-A-31 13 636). Zur Herstellung dieser bekannten Unterlagswarenbahn wird eine eine Netzstruktur aufweisende textile Trägerbahn in ein Bad aus einer aufschäumbaren Kunststoffmasse eingetaucht, worauf der an der Trägerbahn anhaftende Kunststoff durch Wärmebehandlung aufgeschäumt und verfestigt wird.

Interner Stand der Technik war schließlich ein Verfahren, bei dem eine Kunststoffrasenbahn mit ihrem Rücken (Unterseite) nach oben auf ein Transportband gelegt und dann auf ihr mit Hilfe einer Rakelwalze Kunststoffanhäufungen aus einem pastösen, schäumbaren Weich-PVC in rasterförmiger Anordnung abgelegt werden, worauf das Weich-PVC durch Erwärmen geschäumt, polymerisiert und mit dem Rücken der Kunststoffrasenbahn fest verbunden wird, so daß diese an ihrer Unterseite rasterförmig angeordnete Schaumkunststoff-Polsterelemente trägt.

Der Erfindung lag nun die Aufgabe zugrunde, ein Verfahren der eingangs erwähnten Art anzugeben, mit dessen Hilfe sich einfach und schnell elastomere Polsterelemente mit wohldefinierter Form und einem erheblichen Volumen herstellen lassen, was sich erfindungsgemäß dadurch erreichen läßt, daß das Kunststoffmaterial in Form von sich in Längsrichtung der Trägerbahn erstreckenden wulst- oder rippenförmigen Kunststoffanhäufungen auf der Trägerbahn abgelegt wird, daß die wulstförmigen Kunststoffanhäufungen sodann mechanisch quer zur ihrer Längsrichtung zerteilt und in eine Serie von Polsterelementrohlingen aufgeteilt werden, worauf die Umwandlung in die Polsterelemente erfolgt.

Bei der bei der Durchführung des erfindungsgemäßen Verfahrens eingesetzten Trägerbahn kann es sich entweder um eine Kunststoffrasenbahn oder aber um eine Trägerbahn handeln, die nach dem Verlegen der eigentlichen Kunststoffrasenbahn unter dieser angeordnet ist. Letzteres schließt auch den Fall einer Verbundbahn ein, insbesondere den Fall einer mit ihrem Pol nach unten auf einem Transportband abgelegten Kunststoffrasenbahn und einer auf dieser abgelegten weiteren Bahn aus einem Gewebe oder Gewirke mit Gitterstruktur oder dergleichen, so daß die beiden Bahnen durch die Polsterelemente miteinander verbunden werden und durch das Gewebe oder Gewirke ein dimensionsstabiler und strapazierfähiger Kunstrasen erreicht wird, der den Beanspruchungen gewachsen ist, die beim Bespielen eines Sportrasens auftreten, wo die Spieler Schubkräfte ganz erheblicher Größenordnung auf den Bodenbelag ausüben.

Vorteilhafte Weiterbildungen des erfindungsgemäßen Verfahrens ergeben sich aus den beigefügten Ansprüchen 2 - 6.

Im folgenden wird eine besonders vorteilhafte Ausführungsform des erfindungsgemäßen Verfahrens anhand der beigefügten Zeichnung noch näher erläutert; letztere zeigt eine schematische Darstellung eines Teils einer Anlage zur Durchführung des erfindungsgemäßen Verfahrens, schräg von oben und von der Seite gesehen.

Die Zeichnung zeigt ein Transportband 100, bei dem es sich um ein endloses Transportband handeln soll, welches über zwei nicht dargestellte Umlenkwalzen mit horizontaler Achse verläuft und so angetrieben wird, daß sich sein in der Zeichnung dargestelltes oberes Trum in Richtung des Pfeils D bewegt.

Bei der Durchführung des erfindungsgemäßen Verfahrens wird auf dem Transportband 100 zunächst eine Trägerbahn 102 abgelegt; handelt es sich bei dieser um eine Kunststoffrasenbahn, wird sie mit ihrem Pol nach unten auf dem Transportband abgelegt. Mit Hilfe eines Satzes von im Querabstand voneinander angeordneten Düsen 104 werden dann Kunststoffstränge 106 erzeugt und auf der Trägerbahn 102 abgelegt, so daß sich die gleichfalls im Querabstand voneinander angeordneten Kunststoffstränge 106 in Laufrichtung und damit in Längsrichtung der Trägerbahn 102 erstrecken. Vorzugsweise handelt es sich bei dem Kunststoffmaterial um ein PVC-Plastisol und bei der Trägerbahn 102 um eine textile Bahn mit einer Gitterstruktur, so daß das Plastisol durch die Öffnungen der Trägerbahn hindurchtritt.

Die Kunststoffstränge 106 durchlaufen dann einen ersten Ofen 108, in dem von oben Wärme auf die Kunststoffstränge einwirkt, während die Trägerbahn 102 gegebenenfalls von unten gekühlt wird; Temperatur und Durchlaufzeit sind dabei so eingestellt, daß das Kunststoffmaterial der Kunststoffstränge 106 etwas formstabilisiert wird und nach dem Verlassen des Ofens 108 nicht mehr klebrig ist - im Falle eines Plastisols wird dieses also angeliert.

Anschließend läuft die Trägerbahn 102 samt den Kunststoffsträngen 106 unter einer Walze 110 hindurch, die mit im Querschnitt Druckstempel-ähnlichen Rippen 112 versehen ist; ihre Achse verläuft quer zur Laufrichtung D und sie wird durch nicht dargestellte Mittel in Richtung des Pfeils E angetrieben und so über dem Transportband 100 gehalten, daß sich die Rippen 112 durch die Kunststoffstränge 106 hindurch bis auf die Trägerbahn 102 durchdrücken. Dadurch entstehen auf der Trägerbahn 102 rasterförmig angeordnete Polsterelement-Rohlinge 114, die beim Durchlaufen eines zweiten Ofens 116 zu fertigen, kissenartigen Polsterelementen 118 aufgeschäumt und formstabilisiert werden - auch im zweiten Ofen 116 wirkt von oben Wärme auf das Kunststoffmaterial ein, während von unten das Transportband 100 und die Trägerbahn 102 gegebenenfalls gekühlt werden.

Erfindungsgemäß werden die Kunststoffstränge 106 in einem solchen Querabstand voneinander angeordnet und die Rippen 112 so gestaltet und angeordnet, daß beim Verlegen der Trägerbahn 102 mit den Polsterelementen 118 nach unten auf einer wasserundurchlässigen Unterlage Wasser, welches durch die Trägerbahn 102 von oben hindurchtritt, nach allen Richtungen zwischen den Polsterelementen 118 abfließen kann.

## Patentansprüche

1. Verfahren zur Herstellung einer Polsterelement-Warenbahn für Kunstrasen, bei dem aus einem Kunststoffmaterial Kunststoffanhäufungen erzeugt und auf einer Trägerbahn abgelegt werden, worauf die Kunststoffanhäufungen wärmebehandelt und in rasterförmig angeordnete elastomere Polsterelemente umgewandelt sowie dabei mit der Trägerbahn fest verbunden werden, dadurch gekennzeichnet, daß das Kunststoffmaterial in Form von sich in Längsrichtung der Trägerbahn erstreckenden wulst- oder rippenförmigen Kunststoffanhäufungen auf der Trägerbahn abgelegt wird, daß die wulstförmigen Kunststoffanhäufungen sodann mechanisch quer zu ihrer Längsrichtung zerteilt und in eine Serie von Polsterelement-Rohlingen aufgeteilt werden, worauf die Umwandlung in die Polsterelemente erfolgt.

2. Verfahren nach Anspruch 1, dadurch gekennzeichnet, daß die wulstförmigen Kunststoffanhäufungen mittels einer Rippen- oder Messerwalze, deren Achse und Rippen quer zur Trägerbahnlängsrichtung verlaufen, in Polsterelement-Rohlinge unterteilt werden.

3. Verfahren nach Anspruch 1 oder 2, dadurch gekennzeichnet, daß die wulstförmigen Kunststoffanhäufungen im Querabstand voneinander auf der Trägerbahn abgelegt werden.

4. Verfahren nach einem oder mehreren der Ansprüche 1 - 3, dadurch gekennzeichnet, daß die Rippen der Walze bis auf die Trägerbahn durch den Kunststoff hindurchgedrückt werden.

5. Verfahren nach einem oder mehreren der Ansprüche 1 - 4, dadurch gekennzeichnet, daß die wulstförmigen Kunststoffanhäufungen vor dem Zerteilen so weit wärmebehandelt werden, daß der Kunststoff an einem Zerteilwerkzeug nicht mehr anhaftet.

6. Verfahren nach einem oder mehreren der Ansprüche 1 - 5, dadurch gekennzeichnet, daß zur Erzeugung der wulstförmigen Kunststoffanhäufungen ein Plastisol verwendet wird, welches vor dem Zerteilen angeliert wird.

## Claims

1. Method for producing a fabric web with padded elements for artificial turfs, wherein plastic agglomerates are produced from a plastics material and deposited on a supporting web, whereupon the plastic agglomerates are heat treated and converted into elastomeric padded elements arranged in grating-type configuration and thereby firmly bonded to the supporting web, characterized in that the plastics material is deposited on the supporting web in the form of bead-like or rib-like plastic agglomerates extending in the longitudinal direction of the supporting web, that the bead-like plastic agglomerates are then mechanically split transversely to their longitudinal direction and divided into a series of unfinished padded elements, whereupon the conversion into the finished padded elements takes place.

2. Method as defined in claim 1, characterized in that the bead-like plastic agglomerates are divided into unfinished padded elements by means of a rib or blade roller having an axis and ribs extending transversely to the longitudinal direction of the supporting web.

3. Method as defined in claim 1 or 2, characterized in that the bead-like plastic agglomerates are deposited on the supporting web in transversely spaced relation to one another.

4. Method as defined in one or more of claims 1 - 3, characterized in that the ribs of the roller are pressed through the plastic right onto the supporting web.

5. Method as defined in one or more of claims 1 - 4, characterized in that the bead-like plastic agglomerates are heat treated prior to their splitting to such an extent that the plastic no longer adheres to a splitting tool.

6. Method as defined in one or more of claims 1 - 5, characterized in that a plastisol gelling slightly prior to the splitting is used for producing the bead-like plastic agglomerates.

## Revendications

1. Procédé de préparation d'une bande à éléments rembourrés pour des gazons artificiels, dans lequel des amas de matière synthétique sont produits à partir d'une matière synthétique et sont déposés sur une bande de support, après quoi les amas de matière synthétique sont traités à chaud et transformés en éléments rembourrés élastomères disposés à la manière d'une trame ainsi que reliés de manière fixe à la bande de support, caractérisé en ce que la matière synthétique est déposée sur la bande de support sous la forme d'amas de matière synthétique en forme de bourrelets ou de nervures qui s'étendent dans la direction longitudinale de la bande de support, en ce que les amas de matière synthétique en forme de bourrelets sont ensuite divisés mécaniquement transversalement à leur direction longitudinale et répartis en une série d'ébauches d'éléments rembourrés, après quoi la transformation en les éléments rembourrés a lieu.

2. Procédé suivant la revendication 1, caractérisé en ce que les amas de matière synthétique en forme de bourrelets sont subdivisés en ébauches d'éléments rembourrés au moyen d'un rouleau à nervures ou couteaux dont l'axe et les nervures s'étendent transversalement à la direction longitudinale de la bande de support.

3. Procédé suivant l'une des revendications 1 et 2, caractérisé en ce que les amas de matière synthétique en forme de bourrelets sont déposés sur la bande de support à une certaine distance transversale l'un de l'autre.

4. Procédé suivant une ou plusieurs des revendications 1 à 3, caractérisé en ce que les nervures du rouleau sont comprimées à travers la matière synthétique jusqu'à la bande de support.

5. Procédé suivant une ou plusieurs des revendications 1 à 4, caractérisé en ce que les amas de matière synthétique en forme de bourrelets sont, avant la division, traités à chaud suffisamment largement pour que la matière synthétique n'adhère plus à un outil de division.

6. Procédé suivant une ou plusieurs des revendications 1 à 5, caractérisé en ce que, pour la production des amas de matière synthétique en forme de bourrelets, on utilise un plastisol qui est gélifié avant la division.
